# EUROPÄISCHE PATENTSCHRIFT

(11) **EP 4 690 380 B1**
(45) Veröffentlichungstag und Bekanntmachung des Hinweises auf die Patenterteilung: **13.05.2026**
(21) Anmeldenummer: 24712836.6
(22) Anmeldetag: 22.03.2024
(51) Int. Cl.: H01R 13/58, H01R 13/52, H01R 13/506

(54) **GEHÄUSEDICHTUNGSELEMENT, GEHÄUSETEIL UND STECKVERBINDER**
SEALING ELEMENT, HOUSING AND CONNECTOR
ÉLÉMENT D'ÉTANCHÉITÉ, BOÎTIER ET CONNECTEUR

(30) Priorität: 24.03.2023 EP 23164081
(43) Veröffentlichungstag der Anmeldung: 11.02.2026
(73) Patentinhaber: ROSENBERGER HOCHFREQUENZTECHNIK GMBH & CO. KG, 83413 Fridolfing (DE)
(72) Erfinder: HOHENADL, Florian, 83413 Fridolfing (DE); ENDLMAIER, Michael, 83413 Fridolfing (DE)
(74) Vertreter: Lorenz & Kollegen
(86) Internationale Anmeldenummer: PCT/EP2024/057728
(87) Internationale Veröffentlichungsnummer: WO 2024/200243

(56) Entgegenhaltungen:
- US-B2- 10 992 092

## Beschreibung

Die vorliegende Anmeldung nimmt die Priorität der europäischen Patentanmeldung Nr. 23 164 081.4 in Anspruch.

Die Erfindung betrifft ein Gehäusedichtungselement für eine Gehäusebaugruppe eines Steckverbinders gemäß dem Oberbegriff des Anspruchs 1.

Die Erfindung betrifft ferner ein Gehäuseteil einer Gehäusebaugruppe mit einem Gehäusedichtungselement.

Die Erfindung betrifft außerdem einen Steckverbinder, insbesondere einen elektrischen Steckverbinder, aufweisend eine Gehäusebaugruppe.

Aus der Elektrotechnik sind diverse elektrische Steckverbinder bekannt. Elektrische Steckverbinder dienen bekanntermaßen dazu, elektrische Leistung und/oder Datensignale an korrespondierende Gegensteckverbinder zu übertragen. Bei einem Steckverbinder kann es sich um einen Stecker, einen Leiterplattenstecker, einen Einbaustecker, eine Buchse, eine Kupplung oder einen Adapter handeln. Die im Rahmen der Erfindung verwendete Bezeichnung "Steckverbinder" steht stellvertretend für alle Varianten.

Mitunter werden erhöhte Anforderungen an die Dichtigkeit von Steckverbindern gestellt, insbesondere betreffend die Automobilindustrie bzw. Fahrzeuge. Elektrische Steckverbinder mit Kabeldichtungselementen innerhalb der Kabeldurchführung des Steckverbindergehäuses sind grundsätzlich bekannt. Beispielhaft sei hierzu auf die US 10,847,924 B2 verwiesen.

Es hat sich gezeigt, dass die Dichtigkeit eines mit einem Kabeldichtungselement ausgestatteten Steckverbinders bei bestimmten mechanischen Belastungen, wie beispielsweise einem Querzug am Kabel, beeinträchtigt sein kann. Durch die von dem Kabel ausgehende Querbelastung im Bereich der Kabeldurchführung kann sich das Kabeldichtungselement von einer Innenwand des Steckverbindergehäuses lösen und dadurch das Eindringen von Verschmutzungen oder Flüssigkeiten ermöglichen.

Das Lösen des Kabeldichtungselements von einer Innenwand des Steckverbindergehäuses ist erfahrungsgemäß insbesondere bei einem mehrteiligen Steckverbindergehäuse ausgeprägt. In diesem Fall ist das Kabeldichtungselement häufig zwischen zwei Gehäuseteilen angeordnet, die aufgrund eines in der Praxis in der Regel immer vorhandenen Spiels eine gewisse Beweglichkeit zueinander aufweisen.

Mehrteilige Steckverbindergehäuse bzw. Gehäusebaugruppen kommen regelmäßig bei gewinkelten Steckverbindern zum Einsatz. Daher ist es mitunter besonders aufwändig, bei einem gewinkelten Steckverbinder eine ausreichende Dichtigkeit bereitzustellen, die alle erforderlichen Normen und Anforderungen erfüllt.

Zum technischen Hintergrund sei noch auf die US 10 992 092 B2 verwiesen, die einen Verbinder betrifft, der so konfiguriert ist, dass er mit einem zweiten Verbinder und einem dritten Verbinder zusammenpasst, und der ein Gehäuse umfasst, in dem Anschlüsse angebracht sind, die so konfiguriert sind, dass sie mit dritten Anschlüssen verbunden werden können, die in dem dritten Verbinder vorgesehen sind, und Kopplungsanschlüsse, die zumindest mit einem zweiten Anschluss verbunden werden können, der in dem zweiten Verbinder vorgesehen ist.

In Anbetracht des bekannten Standes der Technik besteht die Aufgabe der vorliegenden Erfindung darin, ein Gehäusedichtungselement und ein Gehäuseteil für eine Gehäusebaugruppe eines Steckverbinder bereitzustellen, mit dem besonders hohe Dichtigkeitsanforderungen erfüllbar sind, bei vorzugsweise wirtschaftlicher Herstellbarkeit und einfacher Montierbarkeit.

Der vorliegenden Erfindung liegt auch die Aufgabe zugrunde, einen Steckverbinder bereitzustellen, insbesondere einen elektrischen Steckverbinder, der besonders hohe Dichtigkeitsanforderungen erfüllt, bei vorzugsweise wirtschaftlicher Herstellbarkeit und einfacher Montierbarkeit.

Die Aufgabe wird für das Gehäusedichtungselement mit den in Anspruch 1 aufgeführten Merkmalen gelöst. Hinsichtlich des Gehäuseteils wird die Aufgabe durch die Merkmale des Anspruchs 6 und betreffend den Steckverbinder durch Anspruch 8 gelöst.

Die abhängigen Ansprüche und die nachfolgend beschriebenen Merkmale betreffen vorteilhafte Ausführungsformen und Varianten der Erfindung.

Es ist ein Gehäusedichtungselement gemäß Anspruch 1 für eine Gehäusebaugruppe für einen Steckverbinder vorgesehen, vorzugsweise für eine Gehäusebaugruppe, die zumindest ein erstes Gehäuseteil und ein zweites Gehäuseteil aufweist, die mechanisch miteinander verbindbar sind.

Die Erfindung eignet sich insbesondere zur Verwendung mit einem elektrischen Steckverbinder. Dies ist allerdings nicht einschränkend zu verstehen, denn auch die Verwendung mit einem optischen Steckverbinder oder einem sonstigen Steckverbinder ist grundsätzlich möglich.

Die Gehäusebaugruppe bildet vorzugsweise das Steckverbindergehäuse des Steckverbinders und weist in der Regel wenigstens einen Innenraum auf, der von der Gehäusebaugruppe in ihrem montierten Zustand zumindest im Wesentlichen umschlossen wird, und in dem Steckverbinderkomponenten des Steckverbinders aufgenommen und optional fixiert und miteinander verbunden werden können.

Neben dem ersten Gehäuseteil und dem zweiten Gehäuseteil können im Rahmen der vorgeschlagenen Gehäusebaugruppe auch noch weitere Gehäuseteile vorgesehen sein, beispielsweise ein drittes Gehäuseteil, ein viertes Gehäuseteil oder noch mehr Gehäuseteile. Insofern nachfolgend von "den Gehäuseteilen" gesprochen wird, so ist diese Angabe zumindest auf das erste Gehäuseteil und das zweite Gehäuseteil, gegebenenfalls aber auch noch auf weitere Gehäuseteile zu beziehen, auch wenn dies nicht explizit angegeben wird.

Bei dem ersten Gehäuseteil und dem zweiten Gehäuseteil kann es sich beispielsweise um Gehäuseteile eines Winkelsteckverbinders handeln (zumindest eines der Gehäuseteile kann dann entsprechend winklig ausgebildet sein - dies ist jedoch nicht zwingend erforderlich).

Das zweite Gehäuseteil kann beispielsweise einen Gehäusegrundkörper des Steckverbinders und das erste Gehäuseteil einen Gehäusedeckel für den Gehäusegrundkörper ausbilden. Insgesamt können die Gehäuseteile vorzugsweise ein inneres Steckverbindergehäuse ausbilden. Das nachfolgend noch genannte Gehäusesicherungsteil kann dann auf diesem inneren Steckverbindergehäuse montiert werden (es kann daher auch als "äußeres Steckverbindergehäuse" oder "Abschlusskappe" bezeichnet werden).

Vorzugsweise bilden die Gehäuseteile (zumindest das erste Gehäuseteil und das zweite Gehäuseteil) in ihrem miteinander verbundenen Zustand gemeinsam eine Kabeldurchführung aus (insbesondere einen Kabelabgang und/oder einen Kabelzugang), durch die ein Kabel, insbesondere ein elektrisches Kabel, in einen Innenraum der Gehäusebaugruppe einführbar ist. Dabei ist vorgesehen, dass die Gehäuseteile (zumindest das erste Gehäuseteil und das zweite Gehäuseteil) jeweilige Umfangsabschnitte der Kabeldurchführung ausbilden.

Vorzugsweise wird ein erster Teil des Umfangsabschnitts der Kabeldurchführung von dem ersten Gehäuseteil und ein zweiter Teil des Umfangsabschnitts der Kabeldurchführung von dem zweiten Gehäuseteil gebildet. Die Gehäuseteile, die gemeinsam die Kabeldurchführung ausbilden, können sich optional entlang des Umfangs der Kabeldurchführung zumindest abschnittsweise überlappen, wobei allerdings jedes der Gehäuseteile vorzugsweise zumindest im Wesentlichen einem eigenen Umfangsabschnitt der Kabeldurchführung zugeordnet ist. Die Kabeldurchführung ist vorzugsweise in Umfangsrichtung zumindest im Wesentlichen vollständig geschlossen (beispielsweise bis auf etwaige Spalte beim Übergang zwischen den Gehäuseteilen).

Die Gehäuseteile können einzeln oder gemeinsam einen zumindest im Wesentlichen rohrförmigen bzw. hülsenförmigen Abschnitt ausbilden, um die Kabeldurchführung zu realisieren, mit in der Regel zumindest abschnittsweise geradlinigem Verlauf entlang einer vorgesehenen Zu- oder Abführrichtung für das Kabel (auch ein kurviger oder winkliger Verlauf der Kabeldurchführung kann aber grundsätzlich vorgesehen sein).

Die Gehäuseteile, die die Kabeldurchführung ausbilden, weisen vorzugsweise zumindest abschnittsweise eine jeweilige Innenmantelfläche auf, die zur Anlage des nachfolgend noch genannten Kabeldichtungselements dienen können. Die Innenmantelfläche kann einen im Wesentlichen planen Verlauf aufweisen, gegebenenfalls aber auch Vertiefungen und/oder Erhöhungen aufweisen, beispielsweise ringförmig umlaufende Nuten oder Rippen, um das Kabel und/oder das Kabeldichtungselement im montierten Zustand der Gehäusebaugruppe formschlüssig zu fixieren.

Vorzugsweise weist die Gehäusebaugruppe ein in der Kabeldurchführung aufgenommenes Kabeldichtungselement für das Kabel auf.

Das Kabeldichtungselement vermag die Kabeldurchführung vorzugsweise gegen Verschmutzungen, Flüssigkeiten und/oder Feuchtigkeit abzudichten. Auch eine Gasdichtigkeit kann vorgesehen sein. Insbesondere kann das Kabeldichtungselement hierzu eine Abdichtung zwischen dem Kabelmantel und den Innenmantelflächen der die Kabeldurchführung ausbildenden Gehäuseteile bereitstellen.

Vorzugsweise ist das Kabeldichtungselement einstückig ausgebildet.

Insbesondere kann ein in Umfangsrichtung vollständig geschlossenes bzw. ringförmiges Kabeldichtungselement vorgesehen sein, das eine zentrale Öffnung zur Durchführung des Kabels aufweist. Vorzugsweise ist das Kabeldichtungselement innerhalb der Kabeldurchführung fixiert, beispielsweise formschlüssig, kraftschlüssig oder stoffschlüssig. Beispielsweise kann das Kabeldichtungselement auch in einem der Gehäuseteile und/oder in dem nachfolgend noch genannten Gehäusesicherungsteil eingespritzt sein.

Das Kabeldichtungselement kann sich entlang der gesamten Kabeldurchführung erstrecken, gegebenenfalls allerdings auch nur in einem Abschnitt der Kabeldurchführung angeordnet sein. Optional können auch mehrere entlang der Zuführrichtung für das Kabel hintereinander verteilt angeordnete Kabeldichtungselemente vorgesehen sein.

An dieser Stelle sei erwähnt, dass sich die Erfindung auch zur Verwendung mit einer Gehäusebaugruppe bzw. einem Steckverbinder eignen kann, der bzw. dem mehrere Kabel zugeführt werden. Die Kabeldurchführung kann hierfür entsprechend eingerichtet sein, wobei auch mehrere Kabeldurchführungen vorgesehen sein können, die in den Innenraum der Gehäusebaugruppe münden (beispielsweise nebeneinander bzw. parallel angeordnet, aber auch ausgehend von verschiedenen Richtungen bzw. Seiten der Gehäusebaugruppe).

Die Kabeldurchführung kann beispielsweise ausgebildet sein, genau ein Kabel, genau zwei Kabel, genau drei Kabel, genau vier Kabel, genau fünf Kabel, genau sechs Kabel oder mehr Kabel aufzunehmen. Jedes der Kabel kann einem eigenen Kabeldichtungselement zugeordnet sein (entsprechend können mehrere Kabeldichtungselemente vorgesehen sein, die in der Kabeldurchführung aufgenommen sind), wobei allerdings auch mehrere Kabel (beispielsweise jeweils zwei, drei oder alle Kabel) durch ein gemeinsames Kabeldichtungselement geführt werden können, wobei das gemeinsame Kabeldichtungselement vorzugsweise mehrere benachbarte Öffnungen zur jeweiligen Durchführung der einzelnen Kabel aufweist.

Nachfolgend wird die Erfindung im Wesentlichen anhand einer Gehäusebaugruppe bzw. eines Steckverbinders mit nur einem einzigen Kabel beschrieben. Dies soll allerdings lediglich dem besseren Verständnis dienen und für die Erfindung nicht einschränkend zu verstehen sein.

Vorzugsweise weist die Gehäusebaugruppe ein Gehäusesicherungsteil auf, das die Gehäuseteile (zumindest das erste Gehäuseteil und das zweite Gehäuseteil) zumindest im Bereich der Kabeldurchführung wenigstens abschnittsweise umschließt, um die Gehäuseteile aneinander zu fixieren.

Vorzugsweise kann vorgesehen sein, dass das Gehäusesicherungsteil in der Art einer Abschlusskappe bzw. Endkappe für die Gehäusebaugruppe ausgebildet ist. Das Gehäusesicherungsteil umschließt die Gehäuseteile vorzugsweise zumindest ausgehend von dem kabelseitigen Ende der Kabeldurchführung. Es kann auch vorgesehen sein, dass das Gehäusesicherungsteil ringförmig bzw. hülsenförmig ausgebildet ist und keine stirnseitige Abschlussfläche oder Anschlagfläche aufweist.

Insbesondere kann vorgesehen sein, dass das Gehäusesicherungsteil die Gehäuseteile (zumindest das erste Gehäuseteil und das zweite Gehäuseteil) zumindest in dem Bereich der Kabeldurchführung umschließt, in dem das Kabeldichtungselement angeordnet ist.

Auf vorteilhafte Weise kann das Gehäusesicherungsteil die Gehäuseteile möglichst spielfrei zueinander fügen, um die Beweglichkeit zwischen den Gehäuseteilen zu verringern und die Steifigkeit der Gehäusebaugruppe zu erhöhen - insbesondere im Bereich der Kabeldurchführung und ganz besonders in einem Abschnitt der Gehäuseteile, in dem das Kabeldichtungselement angeordnet ist.

Eine mechanische Belastung am Kabel kann von dem Gehäusesicherungsteil zumindest im Wesentlichen absorbiert werden, so dass ein Ablösen des Kabeldichtungselements von der Innenmantelfläche der die Kabeldurchführung ausbildenden Gehäuseteile vermieden werden kann. Überraschend hat sich gezeigt, dass sich die Dichtigkeit der Gehäusebaugruppe durch Verwendung des Gehäusesicherungsteils wesentlich verbessern kann.

In einer vorteilhaften Weiterbildung der Erfindung kann vorgesehen sein, dass das Gehäusesicherungsteil auf zumindest einem der Gehäuseteile verschiebbar ist (insbesondere entlang einer Zuführrichtung für das Kabel oder zumindest im Wesentlichen entlang der Zuführrichtung für das Kabel - gegebenenfalls aber auch entlang einer hiervon abweichenden Richtung).

Das Gehäusesicherungsteil kann auf dem zumindest einen Gehäuseteil vorzugsweise geführt werden, insbesondere bis das Gehäusesicherungsteil eine Endmontageposition erreicht, in der es die Gehäuseteile fixiert. Es kann beispielsweise vorgesehen sein, dass das Gehäusesicherungsteil und zumindest eines der Gehäuseteile eine gegenseitige Linearführung ausbilden.

Die Montage der Gehäusebaugruppe kann durch die Führungsfunktion vereinfacht und die Fehleranfälligkeit (insbesondere die Gefahr der Beschädigung eines Bauteils) verringert werden.

Beispielsweise kann das Gehäusesicherungsteil auf einer Außenmantelfläche zumindest eines der Gehäuseteile linear geführt sein, indem das Gehäusesicherungsteil die Gehäuseteile, die die Kabeldurchführung ausbilden, vollständig oder abschnittsweise umgreift oder umklammert.

Alternativ oder zusätzlich kann beispielsweise auch ein Schienenführungssystem vorgesehen sein, wobei das Gehäusesicherungsteil eine oder mehrere Erhebungen (z. B. Stege, Stifte, Nutensteine etc.) aufweist, die in einer oder mehreren korrespondierenden, entlang der Montagerichtung für das Gehäusesicherungsteil (nachfolgend als "Sicherungsmontagerichtung" bezeichnet) verlaufend angeordneten Vertiefungen (z. B. Nuten oder Falze) linear geführt sind. Auch eine umgekehrte Anordnung, bei der das Gehäusesicherungsteil die Vertiefungen und die Gehäuseteile die Erhebungen aufweisen, kann vorgesehen sein (sowie Mischvarianten).

Gemäß einer Weiterbildung der Erfindung kann vorgesehen sein, dass sich eine Gehäusemontagerichtung zur Verbindung des ersten Gehäuseteils mit dem zweiten Gehäuseteil und eine Sicherungsmontagerichtung zur Montage des Gehäusesicherungsteils auf den Gehäuseteilen voneinander unterscheiden.

Insbesondere kann vorgesehen sein, dass die Gehäusemontagerichtung und die Sicherungsmontagerichtung in einem Winkel zwischen 45° und 90° zueinander verlaufen, vorzugsweise orthogonal oder zumindest im Wesentlichen orthogonal zueinander verlaufen. Auf diese Weise kann die Montage besonders einfach und schonend erfolgen, wobei das Gehäusesicherungsteil gleichzeitig eine unbeabsichtigte Demontage der Gehäuseteile blockieren kann.

Es kann gegebenenfalls aber auch vorgesehen sein, dass die Gehäusemontagerichtung und die Sicherungsmontagerichtung parallel oder zumindest im Wesentlichen parallel zueinander verlaufen, beispielsweise in einem Winkel kleiner als 45°. Die Montage kann in diesem Fall beispielsweise durch vorübergehendes Aufspreizen eines klammerartigen Gehäusesicherungsteils erfolgen. Auch in diesem Fall kann das Gehäusesicherungsteil anschließend eine unbeabsichtigte Demontage der Gehäuseteile blockieren.

Beispielsweise kann vorgesehen sein, dass das Gehäusesicherungsteil die Gehäuseteile im Bereich der Kabeldurchführung vollumfänglich, insbesondere ringförmig, umschließt.

Die Kabeldurchführung kann im Falle eines umlaufend geschlossenen Gehäusesicherungsteils mechanisch besonders effektiv verstärkt bzw. versteift werden. Diese Variante der Erfindung kann sich daher besonders gut eignen, wenn sehr hohe Querkräfte auf das Kabel zu erwarten sind.

In einer Weiterbildung der Erfindung kann allerdings auch vorgesehen sein, dass das Gehäusesicherungsteil die Gehäuseteile im Bereich der Kabeldurchführung lediglich umklammert.

Insbesondere kann vorgesehen sein, dass das Gehäusesicherungsteil hierzu zumindest eine Stützfläche aufweist, mit der es sich auf einer Gegenstützfläche der die Kabeldurchführung ausbildenden Gehäuseteile abzustützen vermag (also auf zumindest einer der Außenmantelflächen der Gehäuseteile), sowie zwei Seitenschenkel, die sich ausgehend von der Stützfläche entlang jeweiliger, voneinander abgewandter Seiten der Gehäuseteile erstrecken. Vorzugsweise umklammert zumindest einer der Seitenschenkel (besonders bevorzugt beide Seitenschenkel) die Gehäuseteile auf der von der Gegenstützfläche abgewandten Seite.

Alternativ oder zusätzlich kann auch vorgesehen sein, dass zumindest einer der Seitenschenkel (besonders bevorzugt beide Seitenschenkel) in einem oder mehreren Abschnitten zwischen der Gegenstützfläche und der der Gegenstützfläche gegenüberliegenden Gehäuseseite eine Erhebung aufweist (z. B. einen Steg oder einen Stift), mit der eine Festlegung bzw. Klammerung innerhalb einer Seitenfläche der Gehäuseteile erfolgen kann.

Auf vorteilhafte Weise kann die Umklammerung der Gehäuseteile durch das Gehäusesicherungsteil gleichzeitig als Linearführung, beispielsweise Schienenführungssystem, verwendbar sein.

In einer Weiterbildung der Erfindung kann vorgesehen sein, dass das Gehäusesicherungsteil in seinem montierten Zustand mit zumindest einem der Gehäuseteile (vorzugsweise mit zumindest dem ersten Gehäuseteil und dem zweiten Gehäuseteil) verliersicher verbindbar ist.

Insbesondere kann vorgesehen sein, dass das Gehäusesicherungsteil mit dem ersten Gehäuseteil und/oder dem zweiten Gehäuseteil verrastbar, verpressbar oder verschraubbar ist. Eine Verrastung ist dabei besonders bevorzugt, da diese mit technisch einfachen Mitteln realisierbar und gleichzeitig auch einfach montierbar und demontierbar sein kann. Entsprechend kann das Gehäusesicherungsteil eines oder mehrere Rastelemente und die Gehäuseteile korrespondierende Gegenrastelemente aufweisen. Bei den Rastelementen bzw. Gegenrastelementen kann es sich beispielsweise um elastische bzw. federnde Rastarme, Rastfedern, Rastvorsprünge (z. B. Rasthaken), Kanten, Rastaufnahmen (z. B. Durchbrüche oder Rücksprünge) handeln.

Vorzugsweise ist auf zumindest zwei Seiten des Gehäusesicherungsteils, insbesondere auf gegenüberliegenden bzw. voneinander abgewandten Seiten, jeweils zumindest ein Rastelement angeordnet.

Wie bereits erwähnt, kann gegebenenfalls auch eine Verschraubung des Gehäusesicherungsteils mit einem der Gehäuseteile vorgesehen sein. Dies ist insbesondere dann vorteilhaft, wenn zumindest das entsprechende Gehäuseteil zumindest im Wesentlichen rotationssymmetrisch ausgebildet ist.

In einer vorteilhaften Weiterbildung der Erfindung kann vorgesehen sein, dass zumindest eines der Gehäuseteile und das Gehäusesicherungsteil in einem Vormontagezustand über wenigstens einen Verbindungssteg einstückig miteinander verbunden sind. Der Verbindungssteg weist vorzugsweise nur eine sehr geringe Dicke auf bzw. eine Wandungsstärke, die kleiner ist als die dünnste Wandungsstärke der Gehäuseteile und/oder des Gehäusesicherungsteils, beispielsweise um den Faktor 1,5 kleiner ist, um den Faktor 2 kleiner ist oder noch kleiner ist.

Eine einteilige Fertigung des Gehäusesicherungsteils mit zumindest einem der Gehäuseteile kann die Kosten für die Herstellung der Gehäusebaugruppe verringern, insbesondere wenn die Herstellung als ein gemeinsames Kunststoffspritzgussteil erfolgt.

Der Verbindungssteg kann zumindest abschnittsweise ausreichend elastisch bzw. verformbar ausgebildet sein, so dass eine für die Endmontage des Gehäusesicherungsteils erforderliche relative Bewegung zwischen dem Gehäusesicherungsteil und dem zumindest einen Gehäuseteil noch möglich ist.

Der Verbindungssteg kann beispielsweise in der Art eines sogenannten "Filmscharniers" ausgebildet sein.

Es kann auch vorgesehen sein, dass der Verbindungssteg als eine Sollbruchstelle ausgebildet ist, um das Gehäuseteil und das Gehäusesicherungsteil vor oder während der Endmontage zu vereinzeln.

Insbesondere kann der wenigstens eine Verbindungssteg ausgebildet sein, durch eine axiale Bewegung des Gehäusesicherungsteils in Richtung auf die Kabeldurchführung zu brechen und/oder um eine Dreh- oder Schwenkbewegung zwischen den Komponenten zu ermöglichen. Durch das Brechen des wenigstens einen Verbindungsstegs bzw. der Sollbruchstelle können die einzelnen Komponenten der Gehäusebaugruppe anschließend während der Endmontage auf herkömmliche Art als separate Teile behandelt werden.

Vorzugsweise ist der wenigstens eine Verbindungssteg im Bereich der Kabeldurchführung des ersten Gehäuseteils ausgebildet.

Es kann genau ein Verbindungssteg vorgesehen sein. Es können aber auch mehrere der Verbindungsstege vorgesehen sein. Insofern mehrere Verbindungsstege vorgesehen sind, können diese vorzugsweise entlang des Umfangs der Kabeldurchführung verteilt angeordnet sein, beispielsweise in äquidistante Winkelsegmente verteilt. Die mehreren Verbindungsstege können allerdings auch parallel bzw. nebeneinander angeordnet sein, insbesondere in einer gemeinsamen Ebene, beispielsweise um eine Knick- bzw. Schwenkbewegung zu ermöglichen.

Das Gehäusesicherungsteil kann über den wenigstens einen Verbindungssteg derart mit dem Gehäuseteil verbunden sein, dass das Gehäusesicherungsteil in seinem unmontierten Zustand bzw. Vormontagezustand gegenüber einem auf dem Gehäuseteil montierten Zustand verdreht und/oder verschwenkt angeordnet ist.

Das Gehäusesicherungsteil kann auch derart über den wenigstens einen Verbindungssteg mit dem Gehäuseteil verbunden sein, dass dieses in dem unmontierten Zustand bzw. Vormontagezustand gegenüber einem auf dem Gehäuseteil montierten Zustand entlang der Sicherungsmontagerichtung (beispielsweise entlang der Zuführrichtung für das Kabel) von der Kabeldurchführung beabstandet ist.

Es kann vorgesehen sein, dass das erste Gehäuseteil und das zweite Gehäuseteil in ihrem miteinander verbundenen Zustand kraftschlüssig, formschlüssig und/oder stoffschlüssig aneinander befestigt sind.

In einer besonders bevorzugten Weiterbildung der Erfindung kann insbesondere vorgesehen sein, dass das erste Gehäuseteil und das zweite Gehäuseteil miteinander verrastbar sind.

Eine Verrastung ist besonders bevorzugt, da diese mit technisch einfachen Mitteln realisierbar und gleichzeitig auch einfach montierbar und demontierbar sein kann. Entsprechend kann das erste Gehäuseteil eines oder mehrere Rastelemente und das zweite Gehäuseteil korrespondierende Gegenrastelemente aufweisen. Bei den Rastelementen bzw. Gegenrastelementen kann es sich beispielsweise um elastische bzw. federnde Rastarme, Rastfedern, Rastvorsprünge (z. B. Rasthaken), Kanten, Rastaufnahmen (z. B. Durchbrüche oder Rücksprünge) handeln.

In einer vorteilhaften Weiterbildung der Erfindung kann vorgesehen sein, dass das Gehäusesicherungsteil aus demselben Material ausgebildet ist wie zumindest eines der Gehäuseteile.

Vorzugsweise sind alle Gehäuseteile der Gehäusebaugruppe, insbesondere das erste Gehäuseteil und das zweite Gehäuseteil, sowie das Gehäusesicherungsteil aus demselben Material ausgebildet.

Die Gehäuseteile (insbesondere das erste Gehäuseteil und das zweite Gehäuseteil) und/oder das Gehäusesicherungsteil sind vorzugsweise aus einem Kunststoff ausgebildet, insbesondere aus einem harten Kunststoff, wie beispielsweise einem Thermoplast oder Duroplast (vorzugsweise nicht aus einem Elastomer). Die Komponenten können allerdings auch aus einem Metall, einer Keramik oder einem sonstigen Material ausgebildet sein. Auch Kombinationen mehrerer Materialien (innerhalb derselben Komponente oder innerhalb der Gehäusebaugruppe) können vorgesehen sein. Besonders bevorzugt bildet die Gehäusebaugruppe ein elektrisch isolierendes Steckverbindergehäuse aus. Die Gehäusebaugruppe kann aber beispielsweise auch eine Außenleiterbaugruppe des Steckverbinders ausbilden.

In einer vorteilhaften Weiterbildung der Erfindung kann vorgesehen sein, dass die Gehäuseteile in ihrem verbundenen Zustand gemeinsam eine Gehäusebaugruppe für einen Winkelsteckverbinder ausbilden.

Insbesondere kann zumindest eines der Gehäuseteile winklig ausgebildet sein.

Es kann vorgesehen sein, dass die Gehäusebaugruppe das Gehäusedichtungselement aufweist das ausgebildet ist, eine Abdichtung zwischen den Gehäuseteilen (insbesondere zwischen dem ersten Gehäuseteil und dem zweiten Gehäuseteil) zu gewährleisten.

Vorzugsweise ist das Gehäusedichtungselement einstückig ausgebildet.

Es ist vorgesehen, dass das Gehäusedichtungselement einen umlaufend geschlossenen bzw. ringförmigen Verlauf aufweist und eine zentrale Öffnung ausbildet.

Insbesondere - aber nicht ausschließlich - im Falle einer Gehäusebaugruppe für einen Winkelsteckverbinder ist vorgesehen, dass das Gehäusedichtungselement winklig ausgebildet ist, so dass sich ein erster Abschnitt des Gehäusedichtungselements und der zentralen Öffnung in einer ersten Ebene und ein zweiter Abschnitt des Gehäusedichtungselements und der zentralen Öffnung in einer zweiten Ebene erstrecken.

Die erste Ebene und die zweite Ebene sind vorzugsweise in einem Winkel zwischen 45° und 90° zueinander angeordnet, insbesondere orthogonal oder zumindest im Wesentlichen orthogonal zueinander ausgerichtet. Grundsätzlich kann allerdings ein beliebiger Winkel zwischen der ersten Ebene und der zweiten Ebene vorgesehen sein.

Der erste Abschnitt des Gehäusedichtungselements entspricht vorzugsweise einem U-förmigen bzw. teilringförmigen Abschnitt des Gehäusedichtungselements. Der zweite Abschnitt des Gehäusedichtungselements entspricht vorzugsweise einem weiteren U-förmigen Abschnitt bzw. ringförmigen Abschnitt des Gehäusedichtungselements.

Erfindungsgemäß ist zwischen dem ersten Abschnitt und dem zweiten Abschnitt des Gehäusedichtungselements ein Übergangsbereich mit einem kurvigen Verlauf vorgesehen, um einen materialschonenden Übergang zwischen den verschiedenen Ausrichtungen der Abschnitte zu ermöglichen.

Vorzugsweise ist der erste Abschnitt länger als der zweite Abschnitt. Beispielsweise kann der zweite Abschnitt des Gehäusedichtungselements im Bereich der Kabeldurchführung angeordnet sein.

In einer vorteilhaften Weiterbildung der Erfindung kann vorgesehen sein, dass das Gehäusedichtungselement stoffschlüssig mit einem der Gehäuseteile verbunden ist.

Das Gehäusedichtungselement kann beispielsweise in eines der Gehäuseteile eingeklebt, insbesondere in eines der Gehäuseteile eingespritzt sein. Auf diese Weise kann ein verliersicherer Auslieferzustand gewährleistet sein.

Es kann aber auch vorgesehen sein, dass das Gehäusedichtungselement kraftschlüssig und/oder formschlüssig mit zumindest einem der Gehäuseteile verbunden ist. Grundsätzlich ist eine verliersichere Verbindung mit einem der Gehäuseteile im unmontierten Zustand der Gehäusebaugruppe nicht unbedingt erforderlich - es kann daher ausreichend sein, wenn das Gehäusedichtungselement erst durch die Endmontage zum Zwecke der Abdichtung zwischen den Gehäuseteilen fixiert wird.

Das Gehäusedichtungselement und/oder das Kabeldichtungselement können eine oder mehrere, beispielsweise zwei, drei, vier oder noch mehr Dichtlippen aufweisen.

In einer Weiterbildung der Erfindung kann vorgesehen sein, dass das Kabeldichtungselement und das Gehäusedichtungselement einstückig durch einen gemeinsamen Dichtungskörper ausgebildet sind.

Insbesondere kann vorgesehen sein, dass das Kabeldichtungselement und das Gehäusedichtungselement jeweilige Abschnitte des gemeinsamen Dichtungskörpers ausbilden. Die Fertigung eines gemeinsamen Dichtungskörpers kann die Herstellungskosten senken und außerdem die Montage einfacher und prozesssicherer gestalten.

Die Erfindung betrifft auch ein Gehäuseteil einer Gehäusebaugruppe, aufweisend ein Gehäusedichtungselement gemäß den vorstehenden und nachfolgenden Ausführungen.

Die Erfindung betrifft außerdem auch einen Steckverbinder, insbesondere einen elektrischen Steckverbinder, aufweisend eine Gehäusebaugruppe mit einem Gehäuseteil gemäß den vorstehenden und nachfolgenden Ausführungen (insbesondere mit einem Gehäuseteil, das das vorstehend und nachfolgend beschriebene Gehäusedichtungselement aufweist). Vorzugsweise weist der Steckverbinder außerdem zumindest ein mit dem Kabel verbindbares Kontaktelement auf (z. B. ein Innenleiterkontaktelement oder ein Außenleiterkontaktelement).

Durch Verwendung des Gehäusesicherungsteils, das zumindest im Bereich der Kabeldurchführung des Steckverbinders als äußeres Gehäuse für die Gehäuseteile dienen kann, können die mechanischen Eigenschaften der Gehäusebaugruppe verstärkt werden. Insbesondere die Steifigkeit und Querzugfestigkeit im Bereich der Kabeldurchführung kann erhöht sein, da die Gehäuseteile gegeneinander fixiert werden können. Auf die vorgeschlagene Weise kann ein besonders robuster, wasserdichter Steckverbinder, insbesondere ein wasserdichter Winkelsteckverbinder, bereitgestellt werden.

Der erfindungsgemäße Steckverbinder kann grundsätzlich beliebige Steckverbinderkomponenten aufweisen. Beispielsweise kann der Steckverbinder diverse Kontaktelemente, ein mechanisches Steckinterface zur Verbindung mit einem Gegensteckverbinder, Dielektrika, Schirmungsmittel und weitere Dichtungselemente aufweisen.

Wie bereits erwähnt, kann es sich bei dem Steckverbinder um einen elektrischen Steckverbinder (z. B. einen geschirmten elektrischen Steckverbinder bzw. einen koaxialen Steckverbinder oder einen differentiellen Steckverbinder), einen optischen Steckverbinder oder einen sonstigen Steckverbinder handeln. Die Erfindung ist nicht auf eine konkrete Variante beschränkt zu verstehen.

Der erfindungsgemäße Steckverbinder kann besonders vorteilhaft innerhalb eines Fahrzeugs, insbesondere eines Kraftfahrzeugs, verwendet werden. Mögliche Einsatzgebiete sind autonomes Fahren, Fahrer-Assistenz-Systeme, Navigationssysteme, "Infotainment"-Systeme, Fond-Entertainment-Systeme, Internetverbindungen und Wireless Gigabit (IEEE 802.11ad Standard). Mögliche Anwendungen betreffen hochaufgelöste Kameras, beispielsweise 4K- und 8K-Kameras, Sensorik, Onboard-Computer, hochauflösende Bildschirme, hochauflösende Armaturenbretter, 3D-Navigationsgeräte und Mobilfunkgeräte. Auch die Verwendung als Hochvoltverbinder ist möglich. Der erfindungsgemäße Steckverbinder eignet sich allerdings für beliebige Anwendungen innerhalb der gesamten Elektrotechnik und ist nicht auf den Einsatz in der Fahrzeugtechnik beschränkt zu verstehen.

Nicht erfindungsgemäß betrifft die Anmeldung auch ein Verfahren zur Montage eines Steckverbinders, umfassend zumindest die folgenden Verfahrensschritte:
- Montieren einer Gehäusebaugruppe durch Verbinden eines ersten Gehäuseteils mit einem zweiten Gehäuseteil, so dass die Gehäuseteile jeweilige Umfangsabschnitte einer gemeinsamen Kabeldurchführung ausbilden;
- Einführen eines Kabels durch ein in der Kabeldurchführung aufgenommenes Kabeldichtungselement bis in einen Innenraum in der Gehäusebaugruppe; und
- Montieren eines Gehäusesicherungsteils, so dass die Gehäuseteile zumindest im Bereich der Kabeldurchführung wenigstens abschnittsweise umschlossen sind, um die Gehäuseteile aneinander zu fixieren.

An dieser Stelle sei betont, dass die genannten Verfahrensschritte nicht unbedingt in der Reihenfolge durchgeführt werden müssen, in der sie erstmals beschrieben oder erwähnt sind. Es können daher beispielsweise einzelne Verfahrensschritte oder Gruppen von Verfahrensschritten untereinander austauschbar sein, wenn dies technisch nicht ausgeschlossen ist. Auch können Verfahrensschritte miteinander kombiniert, in separate Zwischenschritte aufgeteilt oder mit Zwischenschritten ergänzt werden. Das Verfahren ist mit den beschriebenen Verfahrensschritten auch nicht unbedingt abschließend beschrieben und kann mit weiteren, auch nicht genannten Verfahrensschritten ergänzt werden.

Vorzugsweise kann vorgesehen sein, dass das Kabeldichtungselement und/oder das Gehäusesicherungsteil vor dem Einführen des Kabels in die Kabeldurchführung bereits auf das Kabel aufgeschoben werden.

Merkmale, die im Zusammenhang mit einem der Gegenstände der Erfindung, namentlich gegeben durch das erfindungsgemäße Gehäusedichtungselement, das erfindungsgemäße Gehäuseteil, den erfindungsgemäßen Steckverbinder und das erfindungsgemäße Verfahren beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnungen näher beschrieben.

In den Figuren sind funktionsgleiche Elemente mit denselben Bezugszeichen versehen.

Es zeigen schematisch:
- Figur 1: einen Steckverbinder mit einer Gehäusebaugruppe, aufweisend ein erfindungsgemäßes Gehäusedichtungselement, gemäß einem Ausführungsbeispiel der Erfindung in einer perspektivischen Darstellung, während eines ersten Montageschrittes;
- Figur 2: den Steckverbinder der Figur 1 in einer Seitenansicht, während des ersten Montageschrittes;
- Figur 3: den Steckverbinder der Figur 1 in einer Seitenansicht, während eines zweiten Montageschrittes;
- Figur 4: den Steckverbinder der Figur 1 in einer perspektivischen Darstellung, in einem vollständig montierten Zustand der Gehäusebaugruppe;
- Figur 5: den Steckverbinder der Figur 1 in einer Seitenansicht, in dem vollständig montierten Zustand der Gehäusebaugruppe;
- Figur 6: einen einstückigen Dichtungskörper mit einem erfindungsgemäßen Gehäusedichtungselement und einem Kabeldichtungselement gemäß einem Ausführungsbeispiel in einer perspektivischen Darstellung;
- Figur 7: den Dichtungskörper der Figur 6 in einer Seitenansicht;
- Figur 8: eine Vorderansicht auf die Kabeldurchführung einer vollständig montierten Gehäusebaugruppe, aufweisend ein erfindungsgemäßes Gehäusedichtungselement, gemäß einer ersten Variante, wonach das Gehäusesicherungsteil die Kabeldurchführung vollumfänglich umschließt;
- Figur 9: eine Vorderansicht auf die Kabeldurchführung einer vollständig montierten Gehäusebaugruppe, aufweisend ein erfindungsgemäßes Gehäusedichtungselement, gemäß einer zweiten Variante, wonach das Gehäusesicherungsteil die Kabeldurchführung umklammert;
- Figur 10: eine Vorderansicht auf die Kabeldurchführung einer vollständig montierten Gehäusebaugruppe, aufweisend ein erfindungsgemäßes Gehäusedichtungselement, gemäß einer dritten Variante, wonach das Gehäusesicherungsteil mit der Kabeldurchführung über ein Schienenführungssystem in Eingriff steht;
- Figur 11: einen Steckverbinder mit einer Gehäusebaugruppe, aufweisend ein erfindungsgemäßes Gehäusedichtungselement, gemäß einem weiteren Ausführungsbeispiel der Erfindung in einer Seitenansicht, während eines ersten Montageschrittes;
- Figur 12: den Steckverbinder der Figur 11 in einer Seitenansicht, während eines zweiten Montageschrittes;
- Figur 13: den Steckverbinder der Figur 11 in einer Seitenansicht, während eines dritten Montageschrittes; und
- Figur 14: den Steckverbinder der Figur 11 in einer Seitenansicht, in einem vollständig montierten Zustand der Gehäusebaugruppe.

In den Figuren 1 bis 5 ist ein Steckverbinder 1 (beispielsweise ein elektrischer Steckverbinder) mit einer Gehäusebaugruppe 2 und einem in die Gehäusebaugruppe 2 mündenden Kabel 3 (beispielsweise ein elektrisches Kabel) beispielhaft in mehreren Montageschritten der Gehäusebaugruppe 2 dargestellt. Die Ausführungsbeispiele zeigen jeweils einen Winkelsteckverbinder, was für die Erfindung allerdings nicht einschränkend zu verstehen ist. Die Erfindung eignet sich grundsätzlich auch zur Verwendung mit nicht gewinkelten Steckverbindern.

Der beispielhaft in den Figuren 1 bis 5 dargestellte Steckverbinder 1 kann verschiedene bekannte Steckverbinderkomponenten aufweisen. Beispielhaft ist in den Figuren ein Kontaktelement 4 angedeutet (z. B. ein Außenleiterkontaktelement oder ein Innenleiterkontaktelement).

Die Gehäusebaugruppe 2 weist zumindest ein erstes Gehäuseteil 5 und ein zweites Gehäuseteil 6 auf, die mechanisch miteinander verbindbar sind, wie in den Figuren 1 und 2 angedeutet. In den Figuren 3 bis 5 sind die Gehäuseteile 5, 6 bereits miteinander verbunden, wobei diese in ihrem miteinander verbundenen Zustand gemeinsam eine Kabeldurchführung 7 ausbilden, durch die das Kabel 3 in einen Innenraum 8 (vgl. Figur 1) der Gehäusebaugruppe 2 bzw. des Steckverbinders 1 einführbar ist. Die Gehäuseteile 5, 6 bilden hierfür jeweilige Umfangsabschnitte U₁, U₂ (vgl. Figuren 1 und 8) der Kabeldurchführung 7 aus.

Die beiden Gehäuseteile 5, 6 sind miteinander verrastbar. Hierzu weist das erste Gehäuseteil 5 wenigstens einen zumindest abschnittsweise federelastischen Rastarm 9 mit einer Rastaufnahme 10 auf, die von einem korrespondierenden Rasthaken 11 des zweiten Gehäuseteils 6 hintergriffen werden kann (vgl. beispielsweise den montierten Zustand in Figur 3). Grundsätzlich kann die Verbindung zwischen dem ersten Gehäuseteil 5 und dem zweiten Gehäuseteil 6 aber auch auf andere Art und Weise fixiert werden, beispielsweise durch eine Verschraubung, einen Kraftschluss oder sogar durch eine stoffschlüssige Verbindung.

In der von den beiden Gehäuseteilen 5, 6 gebildeten Kabeldurchführung 7 ist ein Kabeldichtungselement 12 (vgl. Figuren 6 bis 10) für das Kabel 3 aufgenommen, um eine Abdichtung zwischen dem Kabelmantel 13 und der Innenmantelfläche 14 der die Kabeldurchführung 7 ausbildenden Gehäuseteile 5, 6 (vgl. Figur 1) bereitzustellen.

Das Kabeldichtungselement 12 ist in den Ausführungsbeispielen exemplarisch zusammen mit einem Gehäusedichtungselement 15 einstückig durch einen gemeinsamen Dichtungskörper 16 ausgebildet, der in den Figuren 6 und 7 in einer lediglich beispielhaft zu verstehenden Variante in einer Einzeldarstellung gezeigt ist. Grundsätzlich ist auch eine mehrteilige Ausgestaltung und daher auch ein separates Kabeldichtungselement 12 möglich.

Das Kabeldichtungselement 12 ist vornehmlich rohr- bzw. hülsenförmig ausgebildet, wobei die Außenmantelfläche 17 des Kabeldichtungselements 12 vorzugsweise vollflächig entlang der Innenmantelfläche 14 der Gehäuseteile 5, 6 im Bereich der Kabeldurchführung 7 verläuft, wenn die Gehäusebaugruppe 2 vollständig montiert ist. Das Kabeldichtungselement 12 ist in Umfangsrichtung vollständig geschlossen bzw. ringförmig ausgebildet und weist eine zentrale Öffnung 18 (vgl. Figur 6) zur Durchführung des Kabels 3 auf.

Das bereits erwähnte Gehäusedichtungselement 15 ist ausgebildet, eine Abdichtung zwischen den Gehäuseteilen 5, 6 zu gewährleisten und bildet ebenfalls einen umlaufend geschlossenen Verlauf mit einer weiteren zentralen Öffnung 19 aus (vgl. Figur 6). Das Gehäusedichtungselement 15 ist - wie auch die Gehäuseteile 5, 6 - winklig ausgebildet, so dass sich ein erster Abschnitt 20 des Gehäusedichtungselements 15 (ein "U-förmiger" Abschnitt) bzw. ein erster Abschnitt 20 der zentralen Öffnung 19 in einer ersten Ebene E₁ und ein zweiter Abschnitt 21 (wiederum "U-förmiger" Abschnitt) des Gehäusedichtungselements 15 bzw. ein zweiter Abschnitt 21 der zentralen Öffnung 19 in einer zweiten Ebene E₂ erstrecken, wie in Figur 7 angedeutet. Die Ebenen E₁, E₂ sind vorzugsweise orthogonal zueinander angeordnet, wie dies beispielsweise anhand der Figuren 2 und 7 gut erkennbar ist. Zwischen den beiden Abschnitten 20, 21 kann ein Übergangsabschnitt 22 vorgesehen sein, um einen gleichmäßigen und schonenden, beispielsweise abgerundeten, Übergang zwischen den beiden Abschnitten 20, 21 zu ermöglichen.

Der Dichtungskörper 16 bzw. das Gehäusedichtungselement 15 und/oder das Kabeldichtungselement 12 kann bzw. können in zumindest einem der Gehäuseteile 5, 6 fixiert sein, insbesondere stoffschlüssig mit einem der Gehäuseteile 5, 6 verbunden sein. Beispielsweise kann der Dichtungskörper 16 bzw. das Gehäusedichtungselement 15 in dem ersten Gehäuseteil 5 bereits im Rahmen der Herstellung eingespritzt werden. Auf diese Weise können die Herstellkosten reduziert und das Montageverfahren vereinfacht werden.

Die vorgeschlagene Gehäusebaugruppe 2 weist außerdem ein Gehäusesicherungsteil 23 auf, das die Gehäuseteile 5, 6 zumindest im Bereich der Kabeldurchführung 7 und insbesondere im Bereich des Kabeldichtungselements 12 wenigstens abschnittsweise umschließt, um die Gehäuseteile 5, 6 aneinander zu fixieren.

Das Gehäusesicherungsteil 23 kann zumindest auf einem der Gehäuseteile 5, 6 bis in eine Endmontageposition (vgl. Figuren 4 und 5) verschiebbar sein. Diese Verschiebung erfolgt vorzugsweise entlang einer Zuführrichtung Z für das Kabel (vgl. Figuren 1 und 3), kann gegebenenfalls aber auch von der Zuführrichtung Z des Kabels 3 abweichen. In der Endmontageposition fixiert das Gehäusesicherungsteil 23 die Gehäuseteile 5, 6 aneinander und erhöht somit die mechanische Stabilität der Gehäusebaugruppe 2 gegenüber Querbelastungen im Bereich der Kabeldurchführung 7, so dass die Dichtigkeit auch unter widrigen Anwendungsbedingungen gewahrt bleibt.

Die Gehäusemontagerichtung G (vgl. Figur 2) zur Verbindung des ersten Gehäuseteils 5 mit dem zweiten Gehäuseteil 6 und die Sicherungsmontagerichtung S (vgl. Figur 3) zur Montage des Gehäusesicherungsteils 23 auf den Gehäuseteilen 5, 6 unterscheidet sich vorzugsweise voneinander. Besonders bevorzugt verlaufen die Gehäusemontagerichtung G und die Sicherungsmontagerichtung S orthogonal zueinander. Dies ist allerdings nicht unbedingt erforderlich - die Sicherungsmontagerichtung S kann gegebenenfalls auch in derselben Richtung verlaufen wie die Gehäusemontagerichtung G - insbesondere, wenn das Gehäusesicherungsteil 23 in Umfangsrichtung nicht vollständig geschlossen ist.

Für die Verschiebung des Gehäusesicherungsteils 23 auf dem zumindest einen Gehäuseteil 5, 6 kann insbesondere im Bereich der Gehäuseteile 5, 6, in dem die Kabeldurchführung 7 ausgebildet wird, eine Führung bereitgestellt sein, insbesondere eine Linearführung. Insbesondere können sich die Führungsfunktionen für die Montage des Gehäusesicherungsteils 23 und die Fixierfunktion des Gehäusesicherungsteils 23 gegenseitig ergänzen.

In den Figuren 8 bis 10 sind drei beispielhafte Varianten von Gehäusesicherungsteilen 23 anhand einer Vorderansicht auf die Kabeldurchführung 7 in einem montierten Zustand dargestellt.

Eine besonders robuste Stabilisierung der Kabeldurchführung 7 kann beispielsweise erreicht werden, wenn das Gehäusesicherungsteil 23 die Gehäuseteile 5, 6 im Bereich der Kabeldurchführung 7 vollumfänglich umschließt, wie in Figur 8 angedeutet. Durch die entsprechende Zusammenwirkung der Innenmantelfläche des Gehäusesicherungsteils 23 und der Außenmantelfläche der Gehäuseteile 5, 6 (insbesondere im Bereich der Kabeldurchführung 7) kann somit auch eine Linearführung bereitgestellt werden.

Ähnlich verhält es sich mit dem Gehäusesicherungsteil 23 gemäß Figur 9, das die Gehäuseteile 5, 6 im Bereich der Kabeldurchführung 7 aber lediglich umklammert. Hierzu liegt eine Stützfläche 24 des Gehäusesicherungsteils 23 auf einer Gegenstützfläche 25 der die Kabeldurchführung 7 ausbildenden Gehäuseteile 5, 6 auf. Ausgehend von der Stützfläche 24 des Gehäusesicherungsteils 23 erstrecken sich zwei gegenüberliegende Seitenschenkel 26, die mit ihren Endabschnitten das zweite Gehäuseteil 6 umklammern. Wiederum kann hierdurch gleichzeitig eine Linearführung gebildet werden.

Eine weitere Art der Umklammerung mit integrierter Linearführung ist in Figur 10 angedeutet. Dabei werden beidseitige Schienenführungssysteme 27 ausgebildet. Entsprechend weisen die Seitenschenkel 26 in Sicherungsmontagerichtung S verlaufende längliche Stege 28 auf, die in korrespondierenden Nuten 29 der Gehäuseteile 5, 6 geführt werden.

Das Gehäusesicherungsteil 23 ist in seinem montierten Zustand mit zumindest einem der Gehäuseteile 5, 6 verliersicher verbindbar. In den Ausführungsbeispielen ist das Gehäusesicherungsteil 23 mit dem ersten Gehäuseteil 5 sowie mit dem zweiten Gehäuseteil 6 verrastbar. Hierzu weist das Gehäusesicherungsteil 23 einen zumindest abschnittsweise elastischen Rastarm 30 mit einer Rastaufnahme 31 auf (vgl. Figur 1), die von einem Rasthaken 32 des jeweiligen Gehäuseteils 5, 6 hintergreifbar ist (vgl. Figuren 1 und 2). Grundsätzlich kann eine Fixierung zwischen dem Gehäusesicherungsteil 23 und zumindest einem der Gehäuseteile 5, 6 aber auf beliebige Weise erfolgen, beispielsweise auch durch eine Verpressung oder Verschraubung (nicht dargestellt).

Im Rahmen eines Verfahrens zur Montage des elektrischen Steckverbinders 1 kann beispielsweise zunächst vorgesehen sein, dass das Kabel 3 durch das Gehäusesicherungsteil 23 und das Kabeldichtungselement 12 hindurchgeführt wird (= Vormontage des Gehäusesicherungsteils 23 und des Kabeldichtungselements 12 auf dem Kabel 3), wonach die Gehäusebaugruppe 2 durch Verbinden des ersten Gehäuseteils 5 mit dem zweiten Gehäuseteil 6 montiert wird, so dass die Gehäuseteile 5, 6 jeweilige Umfangsabschnitte U₁, U₂ der gemeinsamen Kabeldurchführung 7 ausbilden, durch die das Kabel 3 in den Innenraum 8 des Steckverbinders 1 geführt wird. Anschließend kann das Gehäusesicherungsteil 23 montiert werden, so dass die Gehäuseteile 5, 6 zumindest im Bereich der Kabeldurchführung 7 wenigstens abschnittsweise umschlossen sind, um die Gehäuseteile 5, 6 aneinander zu fixieren.

Um die Herstellung der Gehäusebaugruppe 2 und die Montage der Gehäusebaugruppe 2 weiter zu verbessern, kann optional vorgesehen sein, dass zumindest eines der Gehäuseteile 5, 6 (in den Ausführungsbeispielen jeweils das erste Gehäuseteil 5) und das Gehäusesicherungsteil 23 in einem Vormontagezustand bzw. in einem nicht montierten Zustand über wenigstens einen Verbindungssteg 33 einstückig miteinander verbunden sind. Das Prinzip soll zunächst anhand des Ausführungsbeispiels der Figuren 11 bis 14 näher erläutert werden.

Die Figuren 11 bis 14 zeigen ein grundsätzlich ähnliches Ausführungsbeispiel der Erfindung, wie bereits anhand der Figuren 1 bis 10 erläutert, weshalb funktionsgleiche Elemente nicht erneut im Detail beschrieben werden. Das Kabel 3 und das Kabeldichtungselement 12 bzw. der Dichtungskörper 16 sind in den Figuren 11 bis 14 ausgeblendet. Wiederum weist die Gehäusebaugruppe 2 ein erstes Gehäuseteil 5 und ein zweites Gehäuseteil 6 auf, die im montierten Zustand gemeinsam eine Kabeldurchführung 7 ausbilden, in dem ein Kabeldichtungselement 12 für das Kabel 3 aufgenommen ist.

Zur einstückigen Verbindung zwischen dem ersten Gehäuseteil 5 und dem Gehäusesicherungsteil 23 ist ein Verbindungssteg 33 vorgesehen, der in der Art eines Filmscharniers ausgebildet ist. Der Verbindungssteg 33 weist hierzu zumindest abschnittsweise eine sehr dünne Wandungsstärke auf und ist dadurch ausreichend elastisch, um eine Schwenkbewegung zwischen dem Gehäusesicherungsteil 32 und dem ersten Gehäuseteil 5 zu ermöglichen. Bereits durch diese Schwenkbewegung kann gegebenenfalls die Endposition des Gehäusesicherungsteils 32 auf dem ersten Gehäuseteil 5 erreicht werden. Gegebenenfalls kann aber auch vorgesehen sein, dass der Verbindungssteg 33 während der Schwenkbewegung und/oder während einer anschließenden axialen Bewegung definiert abbricht. Der Verbindungssteg 33 kann daher auch als eine Sollbruchstelle ausgebildet sein.

Durch diesen Verbindungssteg 33 können das erste Gehäuseteil 5 und das Gehäusesicherungsteil 23 im Rahmen der Montage gemeinsam hergestellt werden, insbesondere durch ein gemeinsames Kunststoffspritzgussverfahren, wobei das erste Gehäuseteil 5 und das Gehäusesicherungsteil 23 vor oder während der Endmontage durch Brechen der Sollbruchstelle vereinzelt oder durch eine über den Verbindungssteg 33 geführte Bewegung aneinander montiert werden können. Vorzugsweise sind das Gehäusesicherungsteil 23 und die Gehäuseteile 5, 6 daher aus demselben Material ausgebildet, insbesondere aus einem Kunststoff.

Nach der Montage der beiden Gehäuseteile 5, 6 (vgl. Figuren 11 und 12) kann also beispielsweise vorgesehen sein, dass das Gehäusesicherungsteil 23, das im Ausführungsbeispiel der Figuren 11 und 14 im vormontierten und über den Verbindungssteg 33 gehaltenen Zustand gegenüber der Endmontageposition verdreht bzw. verschwenkt sowie axial (entlang der Zuführrichtung Z für das Kabel 3) versetzt gehalten ist, zunächst verschwenkt wird (vgl. Figuren 12 und 13) und anschließend entlang der Sicherungsmontagerichtung S bis in die Endmontageposition verschoben wird (vgl. Figuren 13 und 14). Der Verbindungssteg 33 kann optional ausgebildet sein, um zu einem beliebigen Zeitpunkt während des Montagevorgangs zu brechen, insbesondere während der axialen Verschiebung entlang der Sicherungsmontagerichtung S (in Figur 13 angedeutet).

In dem Ausführungsbeispiel der Figuren 11 bis 13 ist zur Verbindung des Gehäusesicherungsteils 23 mit dem ersten Gehäuseteil 5 genau ein Verbindungssteg 33 vorgesehen. Grundsätzlich können aber auch mehrere Verbindungsstege 33 vorgesehen sein, beispielsweise mehrere Verbindungsstege 33, die entlang des Umfangs der Kabeldurchführung 7 umlaufend und beispielsweise äquidistant verteilt sind, wie in den Figuren 1 bis 5 und insbesondere in den Figuren 8 bis 10 angedeutet. Bei Verwendung mehrerer entlang des Umfangs der Kabeldurchführung 7 verteilter Verbindungsstege 33 kann vorzugsweise vorgesehen sein, dass das Gehäusesicherungsteil 23 lediglich axial entlang der Zuführrichtung Z bzw. Sicherungsmontagerichtung S gegenüber dem Endmontagezustand versetzt, allerdings nicht verdreht oder verschwenkt, ist.

Wie bereits erwähnt, ist nicht unbedingt erforderlich, dass der Verbindungssteg 33 während der Montage abbricht. Grundsätzlich kann der Verbindungssteg 33 auch ausreichend elastisch bzw. verformbar ausgebildet sein, um eine Bewegung des Gehäusesicherungsteils 23 in die Endmontageposition zu ermöglichen, ohne abzubrechen. Dies ist allerdings weniger bevorzugt.

## Patentansprüche

1. Gehäusedichtungselement (15) für eine Gehäusebaugruppe (2) eines Steckverbinders (1), das eine zentrale Öffnung (19) ausbildet und einen umlaufend vollständig geschlossenen Verlauf aufweist, wobei das Gehäusedichtungselement (15) winklig ausgebildet ist, so dass sich ein erster Abschnitt (20) des Gehäusedichtungselements (15) und der zentralen Öffnung (19) in einer ersten Ebene (E₁) und ein zweiter Abschnitt (21) des Gehäusedichtungselements (15) und der zentralen Öffnung (19) in einer zweiten Ebene (E₂) erstrecken,
**dadurch gekennzeichnet, dass**
zwischen dem ersten Abschnitt (20) und dem zweiten Abschnitt (21) des Gehäusedichtungselements (15) ein Übergangsbereich (22) mit einem kurvigen Verlauf vorgesehen ist, um einen materialschonenden Übergang zwischen den verschiedenen Ausrichtungen der Abschnitte (20, 21) zu ermöglichen.

2. Gehäusedichtungselement (15) nach Anspruch 1,
**dadurch gekennzeichnet, dass**
das Gehäusedichtungselement (15) einstückig ausgebildet ist.

3. Gehäusedichtungselement (15) nach Anspruch 1 oder 2,
**dadurch gekennzeichnet, dass**
die erste Ebene (E₁) und die zweite Ebene (E₂) in einem Winkel zwischen 45° und 90° zueinander angeordnet sind, insbesondere orthogonal oder zumindest im Wesentlichen orthogonal zueinander.

4. Gehäusedichtungselement (15) nach einem der Ansprüche 1 bis 3,
**dadurch gekennzeichnet, dass**
der erste Abschnitt (20) des Gehäusedichtungselements (15) U-förmig und/oder der zweite Abschnitt (21) des Gehäusedichtungselements (15) U-förmig ausgebildet ist.

5. Gehäusedichtungselement (15) nach einem der Ansprüche 1 bis 4,
**dadurch gekennzeichnet, dass**
der erste Abschnitt (20) länger ist als der zweite Abschnitt (21).

6. Gehäuseteil (5, 6) einer Gehäusebaugruppe (2), aufweisend ein Gehäusedichtungselement (15) gemäß einem der Ansprüche 1 bis 5.

7. Gehäuseteil (5, 6) nach Anspruch 6,
**dadurch gekennzeichnet, dass**
das Gehäusedichtungselement (15) im unmontierten Zustand der Gehäusebaugruppe (2) verliersicher mit dem Gehäuseteil (5, 6) verbunden ist, vorzugsweise stoffschlüssig mit dem Gehäuseteil (5, 6) verbunden ist, insbesondere in das Gehäuseteil (5, 6) eingespritzt ist.

8. Steckverbinder (1), insbesondere elektrischer Steckverbinder (1), aufweisend eine Gehäusebaugruppe (2) mit zumindest einem ersten Gehäuseteil (5) gemäß einem der Ansprüche 6 oder 7.

9. Steckverbinder (1) nach Anspruch 8,
**dadurch gekennzeichnet, dass**
die Gehäusebaugruppe (2) außerdem aufweist:
- ein zweites Gehäuseteil (6), wobei das erste Gehäuseteil (5) und das zweite Gehäuseteil (6) mechanisch miteinander verbindbar sind, wobei die Gehäuseteile (5, 6) in ihrem miteinander verbundenen Zustand gemeinsam eine Kabeldurchführung (7) ausbilden, durch die ein Kabel (3) in einen Innenraum (8) der Gehäusebaugruppe (2) einführbar ist, wobei die Gehäuseteile (5, 6) jeweilige Umfangsabschnitte (U₁, U₂) der Kabeldurchführung (7) ausbilden;
- ein in der Kabeldurchführung (7) aufgenommenes Kabeldichtungselement (12) für das Kabel (3); und
- ein Gehäusesicherungsteil (23), das die Gehäuseteile (5, 6) zumindest im Bereich der Kabeldurchführung (7), vorzugsweise zumindest im Bereich des Kabeldichtungselements (12), wenigstens abschnittsweise umschließt, um die Gehäuseteile (5, 6) aneinander zu fixieren.

10. Steckverbinder (1) nach Anspruch 8 oder 9,
**dadurch gekennzeichnet, dass**
das Gehäusedichtungselement (15) ausgebildet ist, eine Abdichtung zwischen den Gehäuseteilen (5, 6) zu gewährleisten.

11. Steckverbinder (1) nach Anspruch 9 oder 10,
**dadurch gekennzeichnet, dass**
das Kabeldichtungselement (12) einstückig ausgebildet.

12. Steckverbinder (1) nach einem der Ansprüche 9 bis 11,
**dadurch gekennzeichnet, dass**
das Kabeldichtungselement (12) und das Gehäusedichtungselement (15) einstückig durch einen gemeinsamen Dichtungskörper (16) ausgebildet sind.

13. Steckverbinder (1) nach einem der Ansprüche 9 bis 12,
**dadurch gekennzeichnet, dass**
das Gehäusedichtungselement (15) und/oder das Kabeldichtungselement (12) eine oder mehrere, beispielsweise zwei, drei, vier oder noch mehr Dichtlippen aufweisen.

14. Steckverbinder (1) nach einem der Ansprüche 8 bis 13,
**dadurch gekennzeichnet, dass**
die Gehäuseteile (5, 6) in ihrem verbundenen Zustand gemeinsam eine Gehäusebaugruppe (2) für einen Winkelsteckverbinder ausbilden, wobei vorzugsweise zumindest eines der Gehäuseteile (5, 6) winklig ausgebildet ist.

15. Steckverbinder (1) nach einem der Ansprüche 9 bis 14,
**dadurch gekennzeichnet, dass**
das erste Gehäuseteil (5) und das zweite Gehäuseteil (6) miteinander verrastbar sind.

## Claims

1. Housing sealing element (15) for a housing assembly (2) of a plug connector (1), which forms a central opening (19) and has a peripherally completely closed extent, wherein the housing sealing element (15) is formed as angled such that a first section (20) of the housing sealing element (15) and of the central opening (19) extends within a first plane (E₁) and a second section (21) of the housing sealing element (15) and of the central opening (19) extends within a second plane (E₂),
**characterized in that**
a transition region (22) with a curved course in order to allow a transition between the different orientations of the sections (20, 21) which is gentle on the materials, is provided between the first section (20) and the second section (21) of the housing sealing element (15).

2. Housing sealing element (15) according to Claim 1,
**characterized in that**
the housing sealing element (15) is designed as a single piece.

3. Housing sealing element (15) according to Claim 1 or 2,
**characterized in that**
the first plane (E₁) and the second plane (E₂) are arranged at an angle of between 45° and 90° to each other, in particular orthogonally or at least substantially orthogonally to each other.

4. Housing sealing element (15) according to one of Claims 1 to 3,
**characterized in that**
the first section (20) of the housing sealing element (15) is designed as U-shaped and/or the second section (21) of the housing sealing element (15) is designed as U-shaped.

5. Housing sealing element (15) according to one of Claims 1 to 4,
**characterized in that**
the first section (20) is longer than the second section (21).

6. Housing part (5, 6) of a housing assembly (2), having a housing sealing element (15) according to one of Claims 1 to 5.

7. Housing part (5, 6) according to Claim 6,
**characterized in that**
the housing sealing element (15) is connected captively in the uninstalled state of the housing assembly (2) to the housing part (5, 6), preferably it is connected to the housing part (5, 6) with a material bond, in particular it is injection-moulded into the housing part (5, 6).

8. Plug connector (1), in particular an electrical plug connector (1), having a housing assembly (2) with at least one first housing part (5) according to one of Claims 6 or 7.

9. Plug connector (1) according to Claim 8,
**characterized in that**
the housing assembly (2) moreover has:
- a second housing part (6), wherein the first housing part (5) and the second housing part (6) can be mechanically connected to each other, wherein, in their interconnected state, the housing parts (5, 6) together form a cable bushing (7) through which a cable (3) can be introduced into an interior (8) of the housing assembly (2), wherein the housing parts (5, 6) form respective circumferential sections (U₁, U₂) of the cable bushing (7);
- a cable sealing element (12), accommodated in the cable bushing (7), for the cable (3); and
- a housing retaining part (23) which encloses at least in some sections the housing parts (5, 6), at least in the region of the cable bushing (7), preferably at least in the region of the cable sealing element (12), in order to fix the housing parts (5, 6) on each other.

10. Plug connector (1) according to Claim 8 or 9,
**characterized in that**
the housing sealing element (15) is designed to ensure a seal between the housing parts (5, 6).

11. Plug connector (1) according to Claim 9 or 10,
**characterized in that**
the cable sealing element (12) is designed as a single piece.

12. Plug connector (1) according to one of Claims 9 to 11,
**characterized in that**
the cable sealing element (12) and the housing sealing element (15) are formed as a single piece by a common sealing body (16).

13. Plug connector (1) according to one of Claims 9 to 12,
**characterized in that**
the housing sealing element (15) and/or the cable sealing element (12) have one or more, for example two, three, four or more sealing lips.

14. Plug connector (1) according to one of Claims 8 to 13,
**characterized in that**
in their connected state, the housing parts (5, 6) together form a housing assembly (2) for an angled plug connector, wherein at least one of the housing parts (5, 6) is preferably designed as angled.

15. Plug connector (1) according to one of Claims 9 to 14,
**characterized in that**
the first housing part (5) and the second housing part (6) can be latched to each other.

## Revendications

1. Élément d'étanchéité de boîtier (15) pour un ensemble de boîtier (2) d'un connecteur (1), qui forme une ouverture centrale (19) et présente un parcours entièrement fermé en périphérie, l'élément d'étanchéité de boîtier (15) étant formé en angle, de sorte qu'une première section (20) de l'élément d'étanchéité de boîtier (15) et de l'ouverture centrale (19) s'étend dans un premier plan (E₁) et une deuxième section (21) de l'élément d'étanchéité de boîtier (15) et de l'ouverture centrale (19) s'étend dans un deuxième plan (E₂), **caractérisé en ce qu'**entre la première section (20) et la deuxième section (21) de l'élément d'étanchéité de boîtier (15), une zone de transition (22) avec un parcours incurvé est prévue afin de permettre une transition respectueuse du matériau entre les différentes orientations des sections (20, 21).

2. Élément d'étanchéité de boîtier (15) selon la revendication 1, **caractérisé en ce que** l'élément d'étanchéité de boîtier (15) est formé d'une seule pièce.

3. Élément d'étanchéité de boîtier (15) selon la revendication 1 ou 2, **caractérisé en ce que** le premier plan (E₁) et le deuxième plan (E₂) sont disposés l'un par rapport à l'autre selon un angle compris entre 45° et 90°, en particulier orthogonalement ou au moins essentiellement orthogonalement l'un par rapport à l'autre.

4. Élément d'étanchéité de boîtier (15) selon l'une des revendications 1 à 3, **caractérisé en ce que** la première section (20) de l'élément d'étanchéité de boîtier (15) est en forme de U et/ou la deuxième section (21) de l'élément d'étanchéité de boîtier (15) est en forme de U.

5. Élément d'étanchéité de boîtier (15) selon l'une des revendications 1 à 4, **caractérisé en ce que** la première section (20) est plus longue que la deuxième section (21).

6. Partie de boîtier (5, 6) d'un ensemble de boîtier (2), comprenant un élément d'étanchéité de boîtier (15) selon l'une des revendications 1 à 5.

7. Partie de boîtier (5, 6) selon la revendication 6, **caractérisée en ce que** l'élément d'étanchéité de boîtier (15) à l'état non monté de l'ensemble de boîtier (2) est relié de manière sécurisée contre la perte à la partie de boîtier (5, 6), de préférence relié par liaison de matière à la partie de boîtier (5, 6), en particulier injecté dans la partie de boîtier (5, 6).

8. Connecteur (1), en particulier connecteur électrique (1), comprenant un ensemble de boîtier (2) avec au moins une première partie de boîtier (5) selon l'une des revendications 6 ou 7.

9. Connecteur (1) selon la revendication 8, **caractérisé en ce que** l'ensemble de boîtier (2) comprend en outre :
- une deuxième partie de boîtier (6), la première partie de boîtier (5) et la deuxième partie de boîtier (6) pouvant être reliées mécaniquement l'une à l'autre, les parties de boîtier (5, 6) formant ensemble, à l'état relié, un passage de câble (7) à travers lequel un câble (3) peut être introduit dans un espace intérieur (8) de l'ensemble de boîtier (2), les parties de boîtier (5, 6) formant respectivement des sections périphériques (U₁, U₂) du passage de câble (7) ;
- un élément d'étanchéité de câble (12) pour le câble (3), logé dans le passage de câble (7) ; et
- une pièce de sécurisation de boîtier (23), qui entoure au moins par section les parties de boîtier (5, 6) au moins dans la zone du passage de câble (7), de préférence au moins dans la zone de l'élément d'étanchéité de câble (12), afin de fixer les parties de boîtier (5, 6) l'une à l'autre.

10. Connecteur (1) selon la revendication 8 ou 9, **caractérisé en ce que** l'élément d'étanchéité de boîtier (15) est conçu pour garantir une étanchéité entre les parties de boîtier (5, 6).

11. Connecteur (1) selon la revendication 9 ou 10, **caractérisé en ce que** l'élément d'étanchéité de câble (12) est formé d'une seule pièce.

12. Connecteur (1) selon l'une des revendications 9 à 11, **caractérisé en ce que** l'élément d'étanchéité de câble (12) et l'élément d'étanchéité de boîtier (15) sont formés d'une seule pièce par un corps d'étanchéité (16) commun.

13. Connecteur (1) selon l'une des revendications 9 à 12, **caractérisé en ce que** l'élément d'étanchéité de boîtier (15) et/ou l'élément d'étanchéité de câble (12) présente une ou plusieurs, par exemple deux, trois, quatre ou encore plus, lèvres d'étanchéité.

14. Connecteur (1) selon l'une des revendications 8 à 13, **caractérisé en ce que** les parties de boîtier (5, 6) forment ensemble, à l'état relié, un ensemble de boîtier (2) pour un connecteur angulaire, au moins l'une des parties de boîtier (5, 6) étant de préférence formée en angle.

15. Connecteur (1) selon l'une des revendications 9 à 14, **caractérisé en ce que** la première partie de boîtier (5) et la deuxième partie de boîtier (6) sont encliquetables l'une avec l'autre.
